# FASCICULE DE BREVET EUROPEEN

(11) **EP 0 664 976 B1**
(45) Date de publication et mention de la délivrance du brevet: **19.04.2000**
(21) Numéro de dépôt: 95400202.8
(22) Date de dépôt: 31.01.1995
(51) Int. Cl.: A45D 40/02

(54) **Etui pour bâton de produits, notamment cosmétiques ou pharmaceutiques et procédé d'assemblage de cet étui**
Behälter für stiftförmige Produkte, insbesondere kosmetische oder pharmazeutische Produkte und Verfahren zu seiner Herstellung
Package for stick-form products, especially cosmetic or pharmaceutic products and process for assembling this package

(30) Priorité: 01.02.1994 FR 9401089
(43) Date de publication de la demande: 02.08.1995
(73) Titulaire: Société Commercial de Produits de Santé - SCPS, 92100 Boulogne Billancourt (FR)
(72) Inventeur: Benguigui, Daniel Robert, 91640 Fontenay-Les-Briis (FR)
(74) Mandataire: Berger, Helmut

(56) Documents cités:
- FR-A- 721 239
- FR-A- 1 408 868
- US-A- 4 723 858

## Description

L'invention concerne un étui pour bâton de produits pâteux notamment cosmétiques ou pharmaceutiques, selon le préambule de la revendication 1.

L'invention concerne aussi un procédé d'assemblage d'un tel étui.

Des étuis pour bâton de produits pâteux, de ce type, sont déjà connus. Dans le cas de ces étuis, les moyens de commande du déplacement du ruban sont formés par un bouton qui est monté coulissant sur la face extérieure correspondant du boîtier et est relié au ruban par une partie de liaison de faible dimension. La fenêtre de passage de l'élément de liaison est alors réalisée sous forme d'une fente d'une largeur relativement faible. Pour permettre la mise en place du ruban à l'intérieur du boîtier, ce dernier se compose de deux coques qui sont assemblées après l'insertion du ruban et fixées l'une à l'autre par exemple par soudage.

Un autre exemple d'un étui de ce type est décrit dans FR-A-721 239.

Ces étuis connus présentent l'inconvénient majeur que l'assemblage est relativement complexe et pas aisé à réaliser. Notamment l'insertion du ruban pourvu du bouton d'actionnement constitue une opération délicate, difficile à mettre en oeuvre manuellement et encore plus problématique s'il devait être fait automatiquement.

La présente invention a pour but de proposer un étui du type indiqué plus haut, qui présente une structure permettant un montage plus rapide et aisé, tant manuellement qu'automatiquement.

Pour atteindre ce but, l'étui selon l'invention est caractérisé en ce que les rainures de guidage s'ouvrent dans l'ouverture de passage du bâton et s'étendent dans la paroi d'extrémité ouverte jusqu'à une profondeur dans la direction de la largeur, qui est supérieure à la largeur dans ce sens, de celle de ladite ouverture de façon que le ruban puisse être introduit dans le boîtier assemblé après que le godet ait été fixé sur le ruban.

Le procédé d'assemblage de l'étui selon l'invention est caractérisé en ce que l'on réalise tout d'abord le boîtier dans son ensemble et introduit ensuite le ruban dans le boîtier à travers l'ouverture de passage du bâton et les rainures s'ouvrent dans ladite ouverture.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels.

La figure 1 est une vue en perspective de l'étui pour bâton de produits pâteux selon l'invention, avant l'introduction du ruban de déplacement du godet porteur du bâton.

La figure 2 est une vue en perspective à l'état assemblé, le godet occupant sa position retirée.

La figure 3 est une vue en perspective de l'étui selon l'invention après assemblage, le godet occupant sa position d'utilisation où le bâton est sorti.

La figure 4 est une vue de dessus de l'étui selon la figure 1, les deux coques composant l'étui étant séparées.

La figure 5 est une vue en direction de la flèche V de la figure 4, les deux coques étant à l'état assemblé.

La figure 6 est une vue en direction de la flèche VI de la figure 4.

La figure 7 est une vue en coupe suivant la ligne VII-VII de la figure 6.

La figure 8 est une vue en coupe suivant la ligne VIII-VIII de la figure 6.

La figure 9 est une vue latérale du ruban représenté à la figure 1.

En se reportant aux figures, on constate que l'étui selon l'invention comprend essentiellement un boîtier 1 composé de deux parties 2, 3, chacune en forme d'une coque, et un ruban 4 qui à l'état introduit dans le boîtier 1 constitue le moyen de déplacement d'un godet 5 adapté pour recevoir un bâton d'un produit pâteux cosmétique, pharmaceutique ou analogue. Ce bâton est indiqué en 6. Comme le montrent les figures 1 à 3, les deux parties 2 et 3 en forme de coques de l'étui 1 présentent une structure qui est symétrique par rapport au plan médian P. Le ruban 4 est réalisé en un matériau flexible dans sa direction axiale, perpendiculairement à sa largeur.

En se reportant aux figures 4 à 8 on décrira ci-après plus en détail la structure des deux coques 2 et 3 de l'étui, qui sont identiques, à l'exception des moyens d'assemblage des coques, qui sont complémentaires et du type à tenon et creux de réception.

Il ressort des figures, que chaque coque 2 et 3 comprend, de façon générale, une paroi de fond 8, une paroi latérale 9 et une paroi supérieure 10. Les trois parois s'étendent sensiblement perpendiculairement l'une à l'autre et constituent un profil en forme d'un U pour délimiter, à l'état assemblé à l'autre coque l'espace interne 11 dans laquelle le godet 5 porteur du bâton 6 est axialement déplaçable. Une extrémité portant la référence 13 de chaque coque est fermée, tandis que l'autre extrémité indiquée en 14 est percée et présente une ouverture en forme d'une demi-ellipse 15. Par conséquent, à l'état assemblé, l'étui est fermé à une extrémité et comporte une ouverture 16 en forme d'une ellipse permettant la sortie du bâton 6.

Dans la paroi supérieure 10 est pratiquée une découpe 17 d'une largeur prédéterminée et ouverte vers le plan d'ouverture P du U. La découpe présente une forme sensiblement rectangulaire. A l'état assemblé, les découpes 17 des deux coques forment une fenêtre 18 de forme rectangulaire dans la paroi supérieure de l'étui, qui s'étend dans la direction longitudinale de ce dernier sur la plus grande partie de longueur et présente une largeur occupant sensiblement la moitié de la largeur d'une coque d'étui.

Comme on le voit clairement notamment sur la figure 7, chaque coque comporte, en dessous de la découpe 17, à une distance prédéterminée de la partie restante de la paroi supérieure 10, indiquée en 20, une paroi 21 qui s'étend à partir de la paroi latérale 9, parallèlement à la partie de paroi 20 jusqu'au plan d'ouverture P de la coque. Les parois 20 et 21 délimitent entre elles une rainure 22 de guidage d'un bord longitudinal du ruban 4, comme il sera expliqué plus loin.

A une certaine distance de la paroi de fond 8, chaque coque comporte deux parois 24, 25 qui sont parallèles l'une à l'autre et à la paroi 8. Les deux parois 24 et 25 s'étendent à partir de la paroi latérale 9, la paroi inférieure 24 sensiblement jusqu'au milieu de la paroi 8, la paroi 25 étant plus courte. Les deux parois délimitent entre elles une rainure 26 qui constitue également une rainure de guidage du bord latéral correspondant du ruban 4. La surface supérieure 27 de la paroi 24, qui est dégagée, constitue une surface de support du ruban. La rainure de guidage 26 s'ouvre vers l'extérieur dans l'extrémité 14 de la coque et est ouverte vers le perçage d'ouverture 15. En se reportant à la figure 5, on constate que la rainure de guidage 26 est relativement proche de la paroi de fond 8, mais s'étend dans la paroi d'extrémité 14 jusqu'à une profondeur dans la direction de la largeur, qui est supérieure à la largeur dans ce sens, de celle du perçage 15.

Comme il ressort clairement de la figure 6, au niveau de l'extrémité fermée 13 de chaque coque d'étui, la paroi supérieure 21 se prolonge par une paroi courbe 28 de la même largeur 21, qui joint la paroi plus étroite inférieure 25. Une autre paroi courbe 29 sensiblement parallèle à la paroi 28 et de la même hauteur que celle-ci s'étend depuis le bord transversal approprié de la découpe 17 jusqu'à la paroi de guidage inférieure 24. Ainsi, les parois 28 et 29 délimitent entre elles une fente de profil courbe 30 qui communique à ses extrémités respectivement avec les rainures de guidage 22 et 26. Comme on le constate, on obtient alors au niveau de l'extrémité 13 une rainure de guidage sans discontinuité.

En revenant à l'extrémité 14 des coques d'étui, on constate que la paroi d'extrémité indiquée en 32, dans laquelle est pratiqué le perçage d'ouverture 15 s'étend obliquement par rapport à la paroi de fond 8 en formant avec celle-ci un angle inférieur à 90°, avantageusement d'environ 60° dans l'exemple représenté. Parallèlement à cette paroi 32 qui constitue la paroi extérieure, s'étend à l'intérieur une paroi parallèle 33 en prolongement de la paroi 21, jusqu'à la paroi de fond 8. Le perçage d'ouverture 15 s'étend également à travers cette paroi 33. Les parois 32 et 33 sont éloignées l'une de l'autre de façon à former autour de l'ouverture 15 une rainure 35 dont la largeur est choisie telle qu'elle puisse constituer une rainure de guidage du bord longitudinal correspondant du ruban 4. Cette rainure 35 communique à une extrémité avec la rainure de guidage supérieure 22 et s'étend à l'autre extrémité jusqu'à la paroi de fond 8 en croisant obliquement la rainure de guidage 26.

Les deux coques 2 et 3 sont réalisées avantageusement par moulage en matière plastique, ce qui explique la présence de certaines nervures telles que celles indiquées en 37 et 38 et certaines parois de renforcement telles que la paroi 39 disposée au niveau de la paroi intérieure courbe 28 et délimitant au niveau de l'extrémité 13 l'espace interne 11. On reconnaît encore sur les figures, que l'extrémité 13 est configurée de façon à réaliser un oeillet de suspension ou de support 40.

Pour compléter la description des deux coques 2 et 3, on voit sur la figure 4, qu'elles sont pourvues d'éléments de formes complémentaires, assurant leur assemblage, par l'engagement des uns dans les autres. Ainsi, la coque 3 comporte des éléments en saillie 41 s'engageant dans des parties en creux 42 prévues au niveau du plan d'ouverture P de l'autre coque 2.

En se reportant notamment aux figures 1 et 2, on décrira ci-après plus en détail le ruban 4. On constate que le godet 5 porteur du bâton 6, qui présente, dans l'exemple représenté, une forme elliptique, est fixé sur une extrémité du ruban. Sur l'autre portion d'extrémité de ce dernier sont délimitées deux zones axialement alignées, qui portent les références 45 et 46. La zone 45 qui constitue le moyen d'obturation de l'ouverture 16 de l'étui, comme le montre la figure 2, porte sur sa face inférieure d'éléments de rugosité 47 sur une aire de forme elliptique, tandis que la zone 46 porte sur la face inférieure d'éléments en saillie 48 qui s'étendent perpendiculairement à la direction longitudinale du ruban et assurent ainsi une application d'une force de poussée sans risque de glissement des doigts d'un utilisateur de l'étui. En effet, la figure 9 montre que le profil des saillies 48 est adapté aux doigts de l'utilisateur, les saillies étant plus hautes aux extrémités de la zone de préhension 46 qu'à son centre.

La structure des coques 2 et 3 de l'étui et la configuration du ruban 4, qui viennent d'être décrites, permettent un assemblage facile de ces composants d'étui. En effet, dans un premier temps, on assemble les deux coques 2 et 3 par emboîtement des tenons d'assemblage 41 dans les creux complémentaires 42. Puis, les deux coques sont fixées l'une à l'autre par soudage par ultrasons. Après la constitution du boîtier, à partir des deux coques 2 et 3, on introduit le ruban 4 dans le boîtier, les éléments 47, 48 orientés vers le fond, à travers l'ouverture 16 et les rainures de guidage 26 comme il ressort de la figure 1. Etant donné que le ruban est réalisé en un matériau flexible mais d'une certaine rigidité, le ruban peut être inséré en le poussant dans la direction de la flèche F. Du fait que les rainures de guidage de chaque coque, qui sont indiquées en traits interrompus sur les figures 1 et 3 constituent une voie de guidage sans discontinuité, la flexibilité du ruban permet à celui-ci de suivre les courbures de la voie de guidage. Il est encore à noter que l'ouverture 16 du boîtier est légèrement supérieure aux dimensions du godet 5 pour permettre le passage de celui-ci lors de l'insertion du ruban. Comme le montrent les figures 2 et 3, sur lesquelles le godet occupe ses positions extrêmes retirée et sortie, respectivement, la longueur du ruban 4 est choisie de telle façon que dans chacune des positions, la zone de préhension 46 se trouve au niveau d'une des extrémités de la fenêtre 18 du boîtier. Dans la position extrême de retrait du godet, la zone 45 se trouve dans l'extrémité avant (figure 2) tandis que dans la position d'utilisation, la zone 45 se trouve au niveau de l'autre extrémité. Lorsque le profil est dans sa position de retrait, la zone avant 45 du ruban obture l'ouverture 16, le bord avant du ruban descendant dans la rainure de guidage avant 35 (figure 6), jusqu'à la paroi de fond 8, en croisant même les rainures 26. Il est encore à noter que la largeur de la zone de préhension 45 est légèrement inférieure à la largeur de la fenêtre 18.

Pour fixer le ruban dans chacune des deux positions, on a pratiqué dans la face supérieure de la paroi supérieure de guidage dans la zone de chaque extrémité de la fenêtre 18 ou de la découpe 17 dans la paroi supérieure 21 de chaque coque une gorge transversale 51, 52 dans laquelle s'engage une nervure 53 prévue sur la face supérieure du ruban.

Bien entendu des diverses modifications peuvent être apportées à la structure d'étui et au procédé qui viennent d'être décrits en se reportant aux figures. Par exemple, le moyen de commande de déplacement du ruban pourrait être réalisé sous forme d'un élément rapporté sur le ruban après son insertion dans le boîtier, de toute manière appropriée connue. Dans ce cas, la largeur de la fenêtre longitudinale pourrait être plus faible.

## Revendications

1. Etui pour bâton de produits pâteux cosmétiques, pharmaceutiques ou analogues, du type comprenant un boîtier creux(1) de forme allongée, fermé à une extrémité et ouvert à l'autre et ayant une paroi de fond (8), une paroi supérieure (10) et deux parois latérales (9), un godet (5) porteur du bâton (6) monté axialement mobile dans ledit boîtier(1) entre une position retirée dans celui-ci et une position d'utilisation de l'étui, dans laquelle le bâton(6) fait saillie à travers l'ouverture(16) du boîtier(1), un dispositif de déplacement du godet (5) entre ces deux positions extrêmes, comprenant un ruban(4) en un matériau flexible, le godet étant fixé à une extrémité du ruban (4), le ruban étant guidé par ses bords longitudinaux dans des rainures de guidage (26) s'étendant sur chaque paroi latérale le long des bords de celles-ci, et portant au niveau de l'autre extrémité des moyens de commande (46) extérieure de déplacement du ruban (4), solidaires du ruban grâce à une fenêtre longitudinale (18) dans la paroi supérieure (10) du boîtier dont la longueur correspond au moins à la longueur de la course du godet (5), l'extrémité libre du ruban étant configurée en moyen d'obturation (45) de l'ouverture du boîtier lorsque le boîtier occupe sa position extrême de retrait, les rainures (26) le long du bord inférieur du boîtier s'ouvrent vers l'extérieur au niveau de l'extrémité (14) ouverte du boîtier, le ruban (4) étant réalisé en un matériau flexible présentant une rigidité dans sa direction longitudinale, qui est suffisante pour permettre son introduction à travers cette ouverture par une force de poussée (F) exercée sur le ruban dans la direction de son insertion, caractérisée en ce que les rainures de guidage (26) s'ouvrent dans l'ouverture (16) de passage du bâton (6) et s'étendent dans la paroi d'extrémité (14) ouverte jusqu'à une profondeur dans la direction de la largeur, qui est supérieure à la largeur dans ce sens, de celle de ladite ouverture (16), de façon que le ruban (4) puisse être introduit dans le boîtier(1) après que le godet 5 ait été fixé sur celui-ci.

2. Etui selon la revendication 1, caractérisé en ce que le moyen de commande de déplacement est formé par des éléments en saillie (48) sur la face du ruban qui est apparente à travers la fenêtre (18), au niveau de l'extrémité libre du ruban, la fenêtre (18) présentant une largeur permettant à un doigt de l'utilisateur de l'étui d'attaquer cette zone (46) à éléments en saillie de préhension (48)

3. Etui selon la revendication 2, caractérisé en ce que la zone d'extrémité du ruban (4)constitue le moyen d'obturation de l'ouverture (16) du boîtier, en s'étendant de la paroi supérieure (20) du boîtier jusqu'à la paroi de fond (8) derrière l'ouverture (16) du boîtier.

4. Etui selon l'une des revendications précédentes, caractérisé en ce que chaque rainure de guidage (26) s'ouvre vers l'extérieur à un endroit au dessus de la paroi de fond (8) du boîtier, s'étend parallèlement à cette paroi de fond et débouche dans l'ouverture (16) de passage du bâton.

5. Etui selon l'une des revendications précédentes, caractérisé en ce que le boîtier comprend, en dessous de la fenêtre (18) une paroi (21) qui s'étend parallèlement à la paroi supérieure (20) en délimitant avec la paroi supérieure (20) la rainure de guidage supérieure (22) du ruban, la face supérieure de cette paroi (21) constituant une face d'appui du ruban.

6. Etui selon l'une des revendications précédentes, caractérisé en ce que la paroi d'extrémité (32,33) du boîtier, dans laquelle est pratiquée l'ouverture (16) de passage du bâton (6) est avantageusement rectiligne mais inclinée par rapport à la paroi de fond (8) selon un angle inférieur à 90°, pour faciliter le déplacement de la zone d'extrémité d'obturation (45) du ruban derrière cette ouverture (16).

7. Procédé d'assemblage de l'étui selon l'une des revendications précédentes, caractérisé en ce que l'on assemble tout d'abord le boîtier à partir de deux coques (2,3) et introduit ensuite le ruban (4) dans le boîtier à travers l'ouverture (16) de passage du bâton et les rainures de guidage (26) s'ouvrant dans ladite ouverture (16) et s'étendant dans la paroi d'extrémité (14) ouverte jusqu'à une profondeur dans la direction de la largeur, qui est supérieure à la largeur dans ce sens, de celle de ladite ouverture (16).

## Patentansprüche

1. Behälter für pastenartige stiftförmige kosmetische, pharmazeutische oder analoge Produkte, der Art umfassend ein hohles Gehäuse (1) in länglicher Form, das an einem äußeren Ende geschlossen und am anderen offen ist und eine Bodenwand (8), einen obere Wand (10) und zwei Seitenwände (9) und einen den Stift (6) tragenden Farbbehälter (5) hat, der axial mobil in besagtem Gehäuse (1) zwischen einer in diesem zurückgezogener Position und einer Position zur Verwendung des Behälters eingebaut ist, in der der Stift (6) durch die Öffnung (16) des Gehäuses (1) hervorsteht, eine Verschiebevorrichtung des Farbbehälters (5) zwischen diesen zwei äußeren Positionen, die einen Streifen (4) aus einem flexiblen Material beinhaltet, wobei der Farbbehälter an einem äußeren Ende des Streifens (4) befestigt ist, wobei der Streifen durch seine Längsränder in den Führungsschienen (26) geführt wird, die sich auf jeder Seitenwand entlang der Ränder derselben erstrecken und auf der Höhe des anderen äußeren Endes äußere Steuermittel (46) zur Verschiebung des Streifens (4) tragen, die mittels eines länglichen Fensters (18) in der oberen Wand (10) des Gehäuses, dessen Länge wenigstens der Länge des Laufs des Farbbehälters (5) entspricht, fest verbunden sind, wobei das freie äußere Ende des Streifens als Verschlußmittel (45) der Öffnung des Gehäuses konfiguriert ist, wenn das Gehäuse seine äußere Rückzugsposition einnimmt, die Schienen (26) entlang des unteren Randes des Gehäuses sich nach außen auf der Höhe des offenen äußeren Endes (14) des Gehäuses öffnen, wobei der Streifen (4) aus einem flexiblen Material realisiert ist, das eine Festigkeit in seiner Längsrichtung aufweist, die ausreicht, um seine Einführung durch diese Öffnung hindurch durch eine auf den Streifen in Richtung seines Einsatzes ausgeübten Schubkraft (F) zu erlauben, dadurch gekennzeichnet, daß diee Führungsschienen (26) sich in der Durchgangsöffnung (16) des Stiftes (6) öffnen und sich in der offenen äußeren Wand (14) bis zu einer Tiefe in Richtung der Breite erstrecken, die größer ist als die Breite in dieser Richtung der besagten Öffnung, derart, daß der Streifen (4) in das Gehäuse (1) eingeführt werden kann, nachdem der Farbbehälter 5 auf diesem befestigt worden ist.

2. Behälter gemäß Anspruch 1, dadurch gekennzeichnet, daß das Steuermittel zur Verschiebung durch auf der Seite des Streifens hervorstehende Elemente (48) gebildet wird, die durch das Fenster (18) auf der Höhe des freien äußeren Endes des Streifens sichtbar ist, wobei das Fenster (18) eine Breite aufweist, die es einem Finger des Benutzers des Behälters erlaubt, diese Zone (16) mit hervorstehenden Greifelementen (48) anzugreifen.

3. Behälter gemäß Anspruch 2, dadurch gekennzeichnet, daß die äußere Zone des Streifens (4) das Verschlußmittel der Öffnung (16) des Gehäuses bildet und sich dabei von der oberen Wand (20) des Gehäuses bis zur Bodenwand (8) hinter der Öffnung (16) des Gehäuses erstreckt.

4. Behälter gemäß einem der vorherigen Ansprüche, dadurch gekennzeichnet, daß jede Führungsschiene (26) sich nach außen an einem Ort oberhalb der Bodenwand (8) des Gehäuses öffnet, sich parallel zu dieser Bodenwand erstreckt und in die Durchgangsöffnung (16) des Stiftes mündet.

5. Behälter gemäß einem der vorherigen Ansprüche, dadurch gekennzeichnet, daß das Gehäuse unterhalb des Fensters (18) eine Wand (21) umfaßt, die sich parallel zur oberen Wand (20) erstreckt und dabei mit der oberen Wand (20) die obere Führungsschiene (22) des Streifens abgrenzt, wobei die obere Seite dieser Wand (21) eine Stützwand des Streifens bildet.

6. Behälter gemäß einem der vorherigen Ansprüche, dadurch gekennzeichnet, daß die äußere Wand (32, 33) des Gehäuses, in die die Durchgangsöffnung (16) des Stiftes (6) praktiziert ist, vorteilhaft geradlinig, jedoch im Verhältnis zur Bodenwand (8) gemäß einem Winkel von weniger als 90° geneigt ist, um die Verschiebung der äußeren Verschlußzone (45) des Streifens hinter dieser Öffnung (16) zu erleichtern.

7. Verfahren zum Zusammenbau des Behälters gemäß einem der vorherigen Ansprüche, dadurch gekennzeichnet, daß man zunächst das Gehäuse von den zwei Schalen (2, 3) aus zusammenbaut und anschließend den Streifen (4) durch die Durchgangsöffnung (16) des Stiftes in das Gehäuse einführt, wobei sich die Führungsschienen (26) in die besagte Öffnung (16) öffnen und sich in die äußere offene Wand (14) bis zu einer Tiefe in der Richtung der Breite erstrecken, die größer ist als die Breite in dieser Richtung der besagten Öffnung (16).

## Claims

1. Package for stick of cosmetic, pharmaceutic or the like pasty products, of the type comprising a hollow casing (1) of an elongated shape, closed at one end and opened at the other and having a bottom wall (8), an upper wall (10) and two side walls (9), a socket (5) that carries the stick (6), mounted axially movable in said casing (1) between a position that is retracted therein and a position of use of the package, in which the stick (6) protrudes through the opening (16) of the casing (1), a device for moving the socket (5) between these two end positions, comprising a tape (4) in a flexible material, the socket being fixed at one end of the tape (4), the tape being guided by its longitudinal edges in guiding grooves (26) extending on each side wall along the edges thereof, and carrying, at the other end, outer control means (46) associated with the tape (4) for moving the tape thanks to a longitudinal window (18) in the upper wall (10) of the casing, the length of which corresponds at least to the length of stroke of the socket (5), the free end of the tape being shaped as a means (45) for closing the opening of the casing when the casing occupies its end retracted position, the grooves (26) along the lower edge of the casing open outsidely at the opened end (14) of the casing, the tape (4) being made of a flexible material having a stiffness in its longitudinal direction, which is sufficient for enabling its introduction through this opening by a pushing force (F) exerted on the tape in its insertion direction, characterized in that the guiding grooves (26) open in the passage opening (16) for the stick (6) and extend in the opened end wall (14) up to a depth in direction of the width, which is greater than the width, in this direction, of that of said opening (16) so that the tape (4) can be introduced in the casing (1) after the socket (5) has been fixed thereon.

2. Package according to claim 1, characterized in that the tape moving control means is formed by protruding elements (48) on the face of the tape which is visible through the window (18), at the free end of the tape, the window (18) having a width enabling a finger of the package user to attack this area (46) provided with prehensive protruding elements (48).

3. Package according to claim 2, characterized in that the end area of the tape (4) forms the means for closing the opening (16) of the casing, by extending from the upper wall (20) of the casing to the bottom wall (8) behind the opening (16) of the casing.

4. Package according to one of the preceding claims, characterized in that each guiding groove (26) opens outwardly at a place above the bottom wall (8) of the casing, is extended parallel to said bottom wall and opens in the passage opening (16) for the stick.

5. Package according to one of the preceding claims, characterized in that the casing comprises, beneath the window (18), a wall (21) that extends parallel to the upper wall (20) by delimiting, with the upper wall (20), the upper guiding groove (22) for the tape, the upper face of this wall (21) forming a bearing face for the tape.

6. Package according to one of the preceding claims, characterized in that the end wall (32, 33) of the casing, in which is made the passage opening (16) for the stick (6), is advantageously rectilinear but inclined with respect to the bottom wall (8) according to an angle that is smaller than 90°, for facilitating movement of the closing end area (45) of the tape behind this opening (16).

7. Process for assembling the package according to one of the preceding claims, characterized in assembling first the casing from two shells (2, 3) and introducing then the tape (4) in the casing through the passage opening (16) for the stick, and the guiding grooves (26) being opened in said opening (16) and extending in the opened end wall (14) up to a depth in direction of the width, which is greater than the width, in this direction, of that of said opening (16).
